# EUROPÄISCHE PATENTSCHRIFT

(11) **EP 1 037 842 B1**
(45) Veröffentlichungstag und Bekanntmachung des Hinweises auf die Patenterteilung: **05.06.2002**
(21) Anmeldenummer: 98965599.8
(22) Anmeldetag: 01.12.1998
(51) Int. Cl.: B65H 23/18

(54) **VERFAHREN UND ANORDNUNG ZUR VORHERSAGE UND REGELUNG EINER PAPIERWICKELKENNGRÖSSE BEI EINER PAPIERWICKELVORRICHTUNG**
METHOD AND CIRCUIT FOR PREDICTING AND REGULATING A PAPER WINDING PARAMETER IN A PAPER WINDING DEVICE
PROCEDE ET DISPOSITIF POUR PREDIRE ET REGULER UNE CARACTERISTIQUE D'ENROULAGE DE PAPIER DANS UN DISPOSITIF D'ENROULAGE DE PAPIER

(30) Priorität: 10.12.1997 DE 19754878
(43) Veröffentlichungstag der Anmeldung: 27.09.2000
(73) Patentinhaber: SIEMENS AKTIENGESELLSCHAFT, 80333 München (DE)
(72) Erfinder: WIENHOLT, Willfried, D-81737 München (DE); SCHÄFFNER, Clemens, D-82152 Martinsried (DE); LIEPOLD, Helmut, D-91350 Gremsdorf (DE)
(86) Internationale Anmeldenummer: DE9803531
(87) Internationale Veröffentlichungsnummer: WO9929604

(56) Entgegenhaltungen:
- EP-A- 0 745 890
- DE-A- 2 633 999
- US-A- 4 743 811
- PATENT ABSTRACTS OF JAPAN vol. 013, no. 434 (M-875), 28. September 1989 & JP 01 167158 A (YASKAWA ELECTRIC MFG CO LTD), 30. Juni 1989

## Beschreibung

Bei der Herstellung von Papier wird dieses in bis zu 10 Meter breiten Bahnen auf einem Tambour zur Zwischenspeicherung und Weiterverarbeitung aufgewickelt. Der Durchmesser des Tambours kann dabei bis zu 3 Meter und mehr betragen. Bei ihrer weiteren Verarbeitung durchläuft diese Papierbahn einen Rollenschneider zur Konfektionierung nach kundenspezifischen Vorgaben, auf dem sie in Papierbahnbreiten unterschiedlicher Breite geschnitten und auf Hülsen aufgewickelt wird, welche an Kunden ausgeliefert werden können (US-A-4 743 811).

Bei der Herstellung dieser Kundenwickel treten einige papierspezifische Probleme auf: das Aufrollen des Papiers auf den Tambour erfolgte unter Zugspannung in horizontaler Richtung und durch Anpressung in radialer Richtung zur Hülse. Dabei kommen viskoelastische Effekte des Papiers zum tragen. Durch den Aufrollmechanismus können dem Papier bereits verschiedenste Eigenschaften aufgeprägt worden sein, da die dabei angewendeten Kräfte in den Lagen des Tambours gespeichert werden.

Beim Abrollen des Papiers vom Tambour auf eine Rolle wird dies wiederum tangentialen und radialen Kräften ausgesetzt. Das Ziel bei diesem Wickelvorgang ist es, die entstehende Papierrolle in einer optimalen Wickelhärte aufzurollen, so daß insbesondere kein Teleskopieren der Papierrolle entsteht und auch keine plastische Verformung des Papiers innerhalb der Rolle eintritt. Da die Materialeigenschaften des gewickelten Papiers sortenspezifisch variieren, handelt es sich dabei um ein sehr komplexes Problem.

Üblicherweise dient als Maß für die Beurteilung der Qualität des entstehenden Wickels die Wickelhärte oder die Aufwickelhärte. Für diese Papierwickelkenngröße existieren unterschiedliche Definitionen, von denen eine beispielsweise die mittlere Lagendicke ist: während des Aufrollvorganges wird hier die Anzahl aufgewickelter Lagen und die Radiuszunahme bestimmt. Gemittelt über üblicherweise 100 Lagen erhält man so die mittlere Lagendicke. Um die mittlere Lagendicke zwischen einzelnen Papiersorten besser vergleichen zu können, bezieht man diese Größe auf die Papierdicke im entspannten Zustand der jeweiligen Sorte. Man erhält eine Kennzahl, die in der Regel kleiner als 1 ist. Je kleiner sie ist, um so härter ist die Rolle gewickelt; man spricht in diesem Zusammenhang auch von einer hohen Wickelhärte. Im anderen Fall ist die mittlere normierte Lagendicke relativ groß, was mit einer niedrigen Wickelhärte korrespondiert. Üblicherweise trägt man diese Größen über den Durchmesser auf, wie z. B. in Figur 2 dargestellt. Je nachdem, ob es sich dabei um eine Aufrollung oder Abrollung handelt, spricht man von Aufroll- bzw. Abrollkurven, oder auch von Aufrollagendickekurven. Der Verlauf einer solchen Kurve gibt Aufschluß über die Qualität der produzierten Wickel. Sie zeigt in der Regel starke Schwankungen, die eine Interpretation bezüglich der Qualität erheblich erschweren. In der Praxis wird ein Wickel als optimal gewickelt bezeichnet, wenn die Aufrollkurve mit Ausnahme von Begin und Ende des Wickelvorganges einen sonst nahezu konstanten Verlauf hat. Zur Beurteilung zieht man den Mittelwert der Kurve heran.

Analog zur Aufrollwickelhärte ist eine Abrollwickelhärte bezüglich des Tambours definiert. Aus den Kurven in Figur 2 kann erkannt werden, daß die Aufrollwickelkurve (AU) und die Abrollwickelkurve (AB) einander beeinflussen und das trotz der beim Wickelvorgang konstant geregelten Kraftverhältnisse, die Aufrollkurve in ihrem Verlauf der Abrollkurve des Tambours folgt. Ein solches Verhalten des Papierwickels beim Aufrollvorgang ist aber wie Eingangs geschildert, nicht gewünscht.

Das der Erfindung zugrunde liegende Problem besteht deshalb darin, ein Verfahren und eine Anordnung anzugeben, womit eine beim Papierwickelvorgang maßgebliche Papierwickelkenngröße vorhergesagt bzw. geregelt werden kann.

Diese Aufgabe wird für die Verfahren gemäß den Patentansprüchen 1 und 2 und für die Anordnungen gemäß den Patentansprüchen 7 und 8 gelöst. Weiterbildungen der Erfindung ergeben sich aus den abhängigen Ansprüchen.

Vorteilhaft wird ausgenutzt, daß sich beim Abwickeln und beim Aufwickeln verschiedener Papierrollen das Verhalten des Papiers und der damit verbundenen Papierwickelkenngrößen ähnelt. Dieser Sachverhalt läßt sich ausnutzen, um einen Prädiktor zu trainieren, bzw. ihm dieses Verhalten aufzuprägen, um für künftige Wickelvorgänge das Verhalten der Papierwikkelkenngröße vorhersagen zu können.

Vorteilhaft läßt sich das Ergebnis der Vorhersage der Papierwickelkenngröße dazu ausnutzen, um die üblicherweise bei Papierwickelvorrichtungen konstantgehaltenen Kräfte gemäß der gewünschten Sollpapierwickelkenngröße zu beeinflussen, indem einem Regler das einflußkraftabhängige Verhalten der Papierwickelkenngröße aufgeprägt wird und diesem eine aus der Sollwickelkenngröße und der prädizierten aktuellen Papierwickelkenngröße gebildete Regeldifferenz zugeführt wird, woraus er eine Kompensationskraft bestimmt, die einer beim Wickelvorgang maßgeblichen Einflußkraft überlagert wird.

Vorteilhaft läßt sich das Verfahren und die Anordnung auch dann einsetzen, wenn die Papierwicklung von einem größeren Wickel auf kleinere Wickel erfolgt und das Papier dabei in Bahnen geschnitten wird.

Vorteilhaft läßt sich für den Fall, daß eine breite Papierbahn zerschnitten wird und auf schmalere Papierwickel aufgewickelt wird, das Ergebnis der verschiedenen prädizierten aktuellen Papierwickelkenngrößen zu einer gemeinsamen Größe überlagern, um den Regler anzusteuern.
Vorteilhaft werden bei Anwendung des vorgeschlagenen Verfahrens bzw. Einsatz der vorgeschlagenen Anordnungen einfache Meßgrößen, wie der Radius des Papiers, bzw. die Winkelgeschwindigkeit der unterschiedlichen Papierrollen erfaßt, um die aktuelle Papierwickelkenngröße zu prädizieren, bzw. aus diesen Größen die Lagendicke zu bestimmen.

Besonders vorteilhaft lassen sich die vorgeschlagenen Verfahren bzw. Anordnungen sowohl zur Regelung der Linienkraft, als auch der Regelung der Bahnzugkraft als Einflußkraft einsetzen.

Vorteilhaft lassen sich als Prädiktor neuronale Netze und als Regler PID-Regler verwenden, da mit diesen Einrichtungen hinreichende Erfahrungen bestehen und kein großer Aufwand zum Training bzw. zur Anpassung dieser Einrichtungen an die spezielle Problematik beim Papierwickeln erforderlich ist.

Vorteilhaft lassen sich die vorgeschlagenen Anordnungen bei Papierrollenschneidern einsetzen, da dort hohe Qualitätsanforderungen bestehen und mittels der vorgeschlagenen Verfahren eine Verbesserung erzielbar ist.

Vorteilhaft kann das vorgeschlagene Verfahren und die vorgeschlagene Anordnung aber auch bei papierähnlichen Materialien eingesetzt werden, die ähnliche mechanische Eigenschaften, d. h. viskoelastisches Verhalten und elastisch/plastische Verformung, wie Papier aufweisen.

Im Folgenden werden Ausführungsbeispiele der Erfindung anhand von Figuren weiter erläutert:
- Figur 1: zeigt eine schematische Darstellung eines Stützwalzenwicklers
- Figur 2: zeigt Aufroll- und Abrollkurven.
- Figuren 3 und 4: zeigen Kraft-Lagendickenzusammenhänge
- Figur 5: zeigt einen Regelkreis für eine Wickelstation
- Figur 6: zeigt einen Regelkreis für mehrere Wikkelstationen.

Figur 1 zeigt schematisch den Aufbau eines Stützwalzenwicklers mit dem Radius r als Wickelradius, F als der Bahnzugkraft vor der Stützwalze St und der Bahngeschwindigkeit v. Die Papierbahn ist mit P bezeichnet. Mit F_{AW} ist die eingewikkelte Bahnzugkraft oder auch die Bahnkraft auf dem Wickel bezeichnet. Mit M_{H} ist das Antriebsmoment des Zentrumsantriebs der Wickelhülse bezeichnet und mit M_{S} das Antriebsmoment der Stützwalze, wobei der Wickel mit Wi und die Hülse mit Hul bezeichnet ist. Im Berührungspunkt der beiden Walzen, der auch als Nip Ni bezeichnet wird, tritt eine Linienkraft Lin auf, die mit mechanischen Einrichtungen beeinflußt werden kann. Auf dem Wickel Wi sind bereits mehrere Papierbahn übereinandergewickelt, was durch konzentrische Kreise angedeutet ist. In Figur 1 ist der erste Papierwickel, der den Tambour darstellt nicht dargestellt, sondern lediglich der zweite Papierwickel Wi auf den die Papierbahn P aufgewickelt wird. Der erste Papierwickel von dem abgewickelt wird, befindet sich davor in Richtung der Kraft F und entspricht im wesentlichen dem zweiten Wickel, wobei er sich von diesem durch seine Breite unterscheiden kann.

Bei Papierwickelvorrichtungen, wie sie insbesondere auch bei Rollenschneidern von Papierrollen eingesetzt werden, spielen für die Kriterien der erzielbaren Qualität die Bedingungen im sogenannten Nip, in dem die beiden Papierseiten von den verschiedenen Walzen berührt werden, eine besondere Rolle. Die Bahnkraft F_{AW} hängt dabei von den Steuergrößen sowie von weiteren Einflußgrößen z. B. des Papiers und der Umgebung ab. Steuergrößen sind beispielsweise die Antriebsmomente M_{S} der Stützwalze St und des Zentrumsantriebs M_{H}, die Linienkraft Lin, mit welcher der Wickel Wi auf die Stützwalze St gepreßt wird, die Bahnzugkraft vor dem Nip F, sowie fallweise Reibdämpfereinstellungen, mit welchen vertikalen Bewegungen des Winkels Wi auf der Stützwalze St durch Hydraulikdämpfer oder durch Wirbelstrombremsen bedämpft werden. Einflußgrößen stellen beispielsweise die Papiereigenschaften, wie der Elastizitätsmodul, das Flächengewicht bezogen auf die Dichte, die Rauhigkeit, die Glätte, die Feuchte, die Porosität und die Bruchdehnung des Papiers dar. Ebenso müssen beispielsweise von den Stützwalzeneigenschaften deren Rauhigkeit und Reibwert, sowie Geometriedaten wie beispielsweise die Papierbahnbreiten berücksichtigt werden.

Wie Figur 2 zeigt, folgt der Verlauf einer Aufrollagendickenkurve AU dem Verlauf der Abrollagendickenkurve AB des Tambours. Nach oben ist die normierte Aufrollagendicke bzw. Abrollagendicke nach rechts der Durchmesser des Papierwickels, auf den aufgerollt wird, aufgetragen. Deutlich kann erkannt werden, daß die Aufrollagendickekurve AU den Verlauf der Abrollagendickenkurve des Tambours nachempfindet, obwohl bei gängigen Verfahren die Einflußkraft, welche die Linienkraft, bzw. in der Bahnzugkraft sein kann, konstant gehalten wird. Es gibt Abhandlungen, die den Einfluß der Kräfte während des Wickelvorgangs beschreiben: W. Wolfermann "Mathematischer Zusammenhang zwischen Bahnzugkraft und inneren Spannungen an Wickeln von elastischen Bahnen.", Dissertation der technischen Universität München 1976; H.-J. Schaffrath "Über das Kompressions-Reibverhalten von Papier vor dem Hintergrund des Rollenwickelns", Dissertation der technischen Universität Darmstadt, 1993. Dort wird ein mathematisch funktionaler Zusammenhang zwischen Bahnzug und physikalischen Größen hergestellt, die den Zustand des aufgewickelten Papiers, wie beispielsweise mittleren Lagendicke, Wickelhärte, Tangential- und Radialspannungen beschreiben. Bei diesen Arbeiten wird jedoch von idealisierten Voraussetzungen ausgegangen, weshalb eine Prognose der Wickelhärte im realen Betrieb mit Hilfe dieser Modelle allein nicht möglich ist. Insbesondere werden die Effekte am Nip, das ist die Stelle, an der Andruckrollen etc. das Papier auf die Hülse des Wickels drücken, vernachlässigt. Durch Einsatz der Verfahren und Anordnungen soll deshalb möglichst ein konstanter Verlauf dieser Papierwickelkenngröße erzielt werden, bzw. ein aufgeprägter gewünschter Verlauf dieser Papierwickelkenngröße vorgebbar sein. In der Praxis besonders häufig vorkommende Papierwickelvorrichtungen sind Rollenschneider, auf denen hergestelltes Papier, das auf Tambours gespeichert wurde, kundenspezifisch konfektioniert wird. Solche Maschinen weisen eine Vielzahl von Einstellmöglichkeiten und Parametern auf, die im folgenden dargestellt sind.
- Maschinendaten: Randbeschnitt, Kurvennummer Bahnzug, Bremszeit, Nummer Rollenmaschine, Flächengewicht, Maximale Geschwindigkeit, Wurfnummer, Papiersorte, Kurvennummer Reibdämpfer, Kurvennummer Geschwindigkeit, Trimm.
- Rollendaten: Hülsendurchmesser, Durchmesser der Rolle, mittlere Wickelhärte, Kurvennummer, Länge der Rolle, Messernummer, Rollennummer, Stationsnummer, Breite der Rolle
- Tambourdaten: Tambourrestdurchmesser, Tambourrestlänge, Tambournummer
- Kurventelegramme: (Grund-/Soll-und Istkurven)
   stationsunabhängige Kurven: Bahnzug, Geschwindigkeit, Reibdämpferdruck, Kompensationsdruck (innen/außen), Strom Hauptantrieb, Strom Bremsgenerator, Wickelhärte Tambour, Anpreßdruck Andruckrollen (innen/außen).
   stationsspezifische Kurven: Zylinderdruck Aufrollstation, Anpreßdruck Andruckrollen, Drehmoment Zentrumsantrieb, Wikkelhärte
- Datum, Fehler, Zustandsmeldungen, Uhrzeit

Die Maschinendaten enthalten generelle Angaben für den Wikkelvorgang. Die Rollendaten werden vorzugsweise für jede produzierte Rolle bereitgestellt. Kurventelegramme geben dabei Auskunft über Soll- und Istkurven. Im wesentlichen sind dies die Bahnzug-, Geschwindigkeits- und Linienkraftkurven. Dabei wird für Rollenschneider mit mehreren Stationen insbesondere zwischen Kurven, die für alle Stationen gleich sind und solchen, die stationsspezifisch sind, unterschieden. Die meßbaren Daten an diesen Papierwickelvorrichtungen werden derzeit in Abhängigkeit des Durchmessers bereitgestellt, es ist jedoch auch die Bereitstellung in Abhängigkeit von der Zeit oder von anderen Meßgrößen der Vorrichtung denkbar.

In Vorbereitungsschritten zur Erstellung der vorgeschlagenen Anordnung, bzw. des vorgeschlagenen Verfahrens müssen von in Betrieb befindlichen Papierwickelvorrichtungen Daten erfaßt und gesammelt werden. Falls die Kurven für die Abrollung und die Aufrollung dabei durchmesserdiskret gemessen wurden, wird mit${\text{d(n)=d}}_{\text{0}} \text{+n·Δd}$ der Durchmesser zum Sample n definiert. Δd bezeichnet das Durchmesserinkrement. Analog bedeutet dann z. B. y(n) den Wert der Aufrollkurve zum Durchmesser d(n). Wie die Figuren 3 und 4 zeigen, besteht eine Abhängigkeit zwischen der Einflußkraft und der Aufrollagendicke. In diesem Fall wurde als Einflußkraft der Bahnzug untersucht. Ähnliche Verläufe sind jedoch auch mit der Linienkraft als Einflußkraft denkbar.

Figuren 3 und 4 zeigen beispielsweise die Verläufe von unterschiedlichen Stationen eines Papierrollenschneiders. Nach rechts ist die Einflußkraft also der Bahnzug und nach oben die mittlere Lagendicke aufgetragen. Durch Untersuchungen an realen Papierwickelvorrichtungen, d. h. Messungen und Aufnahme der Werte ergeben sich Meßpunkte MP1, MP2, MP7 und MP9. Der Übersichtlichkeit halber sind hier nicht alle Meßpunkte bezeichnet. Aus diesen Erhebungen ergibt sich ein Zusammenhang Z10, bzw. Z20, der für die Regelung der Papierwickelkenngröße, in diesem Fall der mittleren normierten Lagendicke unter Verwendung einer Einflußkraft herangezogen werden kann. Insbesondere werden dazu in Abhängigkeit von verschiedenen Papiersorten bzw. für verschiedene Stationen individuell die Aufrollkurven zu verschiedenen Bahnzügen ermittelt. Trägt man dabei den Mittelwert dieser Kurven in Abhängigkeit des Bahnzuges auf, so ergibt sich in erster Approximation eine Trendgerade, die die Abnahme der mittleren Lagendicke mit zunehmenden Bahnzug charakterisiert, was der Beobachtung entspricht, das mit zunehmendem Bahnzug die Wickelhärte steigt. Diese Trendgeraden sind hier mit Z10 und Z20 bezeichnet. Es ergibt sich dabei folgender Zusammenhang:$\overline{\text{Y}} {\text{(F)=a}}_{\text{1}} {\text{F+a}}_{\text{2}}$

Darin bedeutet $\overline{\text{Y}}$**(F)** die gemittelte Aufrollagendicke zum Bahnzug F. Die Steigerung a₁ ist negativ. Dabei ist zu beachten, daß dieser funktionale Zusammenhang unabhängig vom Durchmesser ist. Für die spätere Verwendung in einem Regler benötigt man den umgekehrten Zusammenhang, der die Abhängigkeit des Bahnzuges von der gemittelten Aufrollagendicke angibt:$\text{F(} \overline{\text{Y}} \text{)=} \frac{\overline{\text{Y}} {\text{-a}}_{\text{2}}}{{\text{a}}_{\text{1}}}$

Im allgemeinen Fall und insbesondere für den Fall, daß kein linearer Zusammenhang erkennbar und damit auch keine einfache Bildung der Umkehrfunktion möglich ist, werden diese Meßpunkte in Abhängigkeit der Einflußkraft einem neuronalen Netz oder einem anderen Funktionsapproximator zugeführt und dieses mit dem entsprechenden Zusammenhang trainiert. Das neuronale Netz NN₁ lernt dabei durch Anpassen seiner Parameter w auf Grundlage dieser Daten und mittels bekannter Lernverfahren den Zusammenhang zwischen Kraft und mittlerer Lagendicke oder anderer Papierwickelkenngröße, auf Basis der Gleichung:$\text{F(} \overline{\text{Y}} {\text{)= NN}}_{\text{1}} \text{(} \overline{\text{Y}} \text{,w)}$

Dieser Zusammenhang ist auch die Grundlage für das Regelverhalten des später beschriebenen Reglers.

Aus der bereits in Figur 2 dargelegten Beobachtung, daß sich die Eigenschaften der Abrollung in der Aufrollung widerspiegeln, läßt sich ein Prädiktor, insbesondere ein neuronaler Prädiktor definieren, der aus den Kurvendaten der Auf- und Abrollung zu einem aktuellen Durchmesser, bzw. einer anderen meßbaren Kenngröße d(n) den Wert Aufrollung zum Durchmesser d(n+Δ) prädiziert. Der Prädiktor kann durchaus auch andere/weitere Kenndaten als Eingangsgrößen nutzen. D. h. er prädiziert die aktuelle Aufrollagendicke als Papierwickelkenngröße. Mit x(n) als Abrollagendicke zum Durchmesser d(n) und y(n) als der Aufrollagendicke, sowie z(n) als Zustandsvariable, läßt sich ein neuronales Netz mit diesem nichtlinearen Zusammenhang der Form:${\hat{\text{y}}}^{\text{(i)}} {\text{(n+Δ)=NN}}_{\text{2}} {\text{(x(n), y}}^{\text{(i)}} {\text{(n), z}}^{\text{(i)}} {\text{(n), w}}^{\text{(i)}} \text{)}$ zwischen zukünftiger Aufrollagendicke zum Durchmesser d(n+Δ) und dem aktuellen Durchmesser d(n) zur Station i erstellen. Darin bedeuten w⁽ⁱ⁾ die Parameter des neuronalen Netzes NN₂. Der Index ^ bedeutet dabei einen Schätzwert, i die Nummer der Station, falls mehrere Aufwickelstationen eingesetzt werden und Δ einen mit der Zeit korrelierten Wert. Aus Untersuchungen ergibt sich, daß sich auch eine einfachere Approximation verwenden läßt:${\hat{\text{y}}}^{\text{(i)}} {\text{(n+Δ)=w}}_{\text{1}}^{\text{(i)}} {\text{x(n)+w}}_{\text{2}}^{\text{(i)}} {\text{y}}^{\text{(i)}} {\text{(n)+w}}_{\text{3}} {\text{+z}}^{\text{(i)}} \text{(n+Δ)}$${\text{z}}^{\text{(i)}} {\text{(n+Δ)=z}}^{\text{(i)}} {\text{(n)+w}}_{\text{4}}^{\text{(i)}} {\text{[y}}^{\text{(i)}} {\text{(n)-y}}^{\text{(i)}} \text{(n)]}$${\text{z}}^{\text{(i)}} {\text{(0)=...=z}}^{\text{(i)}} \text{(Δ-1)= 0}$

Hieraus müssen für die jeweiligen Stationen i die Parameter **w**$\frac{\text{(i)}}{\text{2}}$ bestimmt werden. Dies geschieht in der Regel durch Minimieren einer Kostenfunktion mit Hilfe eines Gradientenverfahrens und der Werte von den gemessenen Abroll- und Aufrollkurven zu den unterschiedlichen Würfen, d. h. Aufwickelvorgängen. Vorzugsweise werden diese Daten nach Papiersorten und innerhalb der Papiersorten nach verwendeten Stationen geordnet. Die besondere Struktur des neuronalen Netzes ermöglicht jedoch dabei ein vereinfachtes, zweistufiges Vorgehen. In einem ersten Schritt wird dabei z(n) für alle n identisch 0 gesetzt und durch Lösen des sich ergebenden (überbestimmten) multilinearen Gleichungssystems die Parameter **W**$\frac{\text{(i)}}{\text{1}}$ **... W**$\frac{\text{(i)}}{\text{3}}$ berechnet. Hierzu können beispielsweise bekannte Standardverfahren, wie die Singulärwertzerlegung eingesetzt werden. In einem weiteren Schritt wird nun der Parameter **w**$\frac{\text{(i)}}{\text{4}}$ derartig bestimmt, daß der verbleibende Restfehler des multilinearen Modells minimiert wird.

Die einzelnen Prädiktionen **ŷ**⁽ⁱ⁾(n+Δ) werden vorzugsweise mit Hilfe eines weiteren neuronalen Netzes NN₃ zu einer Kenngröße zusammengefaßt, falls mehrere Papierwickelstationen beim Aufrollvorgang eingesetzt werden.$\hat{\text{y}} {\text{(n+Δ)= NN}}_{\text{3}} \text{(} {\hat{\text{y}}}^{\text{(i)}} \text{(n+Δ))}$$\hat{\text{y}} \text{(n+Δ)=Mean{} {\hat{\text{y}}}^{\text{(i)}} \text{(n+Δ)|Station i aktiv}}$$\hat{\text{y}} \text{(n+Δ)=Max{} {\hat{\text{y}}}^{\text{(i)}} \text{(n+Δ)|Station i aktiv}}$

Diese Maßnahme entspricht einer speziellen Realisierung eines "Mixing of Experts" mit neuronalen Netzen. Jeder Prädiktor stellt dabei einen stationsspezifischen neuronalen Experten bezüglich der Aufrollagendicke oder einer anderen Papierwikkelkenngröße dar und aus den Beiträgen aller Experten wird eine Eingangsgröße für den Regler gebildet. Da während eines Wickelvorgangs nicht immer alle Stationen aktiv sind, bzw. im Extremfall nur eine Station betrieben wird, werden vorzugsweise nur die Beiträge der aktiven Stationen berücksichtigt.

Wie Figur 6 zeigt, dient der Prädiktionswert ŷ als Schätzung des Aufrollwertes zum Durchmesser d oder einer anderen zeitkorellierten Größe. Vorzugsweise wird dieser neben der Sollwertvorgabe für die Papierwickelkenngröße yₛₒₗₗ und der Sollwertvorgabe des Bahnzuges F'ₛₒₗₗ beim Regelvorgang verarbeitet. Zu beachten ist, daß hier als Argument die Zeit verwendet und zur Vereinfachung der Darstellung eine Zeitverzögerung Tₜ für die betroffenen Stufen des Regelkreises angenommen wurde. Da jedoch derzeit sowohl Messungen, als auch das Modell für den Prädiktor durchmesserdiskret sind, ist der Durchmesser-Prädiktionshorizont Δ so zu wählen, daß die Zeitverzögerung in den einzelnen Stufen kompensiert wird.

Dem Regler R wird beispielsweise eine Regeldifferenz aus der Sollwertvorgabe yₛₒₗₗ und dem Schätzwert **ŷ**(t) zugeführt. Er ist beispielsweise als PID-Regler ausgeführt und nutzt den Zusammenhang zwischen Kraft und mittlerer Lagendicke als Papierwickelkenngröße aus, der Eingangs ermittelt wurde. Vorzugsweise wird über den Regler R die einem Kraftregler KS vorgegebene Sollkraft F'ₛₒₗₗ (t) korrigiert. Demgemäß wird durch Variation der Einflußkraft Fₛₒₗₗ(t) des Kraftreglers KS an den einzelnen Wickelstationen S1 bis S11 der Wickelvorrichtung WV eine gewünschte Wickellagendicke bzw. ein gewünschter Wickellagendickeverlauf beim Wickelvorgang erzielt. Hierzu werden an den einzelnen Stationen S1 bis S11 für die Aufwicklung und an der Abwickelstation des Tambours AB Meßwerte erfaßt und daraus eine Lagendicke in Abhängigkeit einer Totzeit Tₜ bestimmt, wobei diese Totzeit für die Bestimmung bzw. Berechnung der Einflußgröße aus den Meßgrößen erforderlich ist. Demnach sind Prädiktoren P1 bis P11 vorgesehen, denen diese bestimmten Einflußgrößen zugeführt werden, und die zum aktuellen Zeitpunkt eine aktuelle Lagendicke prädizieren. D. h. durch die Prädiktoren wird die Totzeit kompensiert, die zur Bestimmung der Einflußgrößen aus den Meßgrößen vergeht. Falls mehrere Stationen vorgesehen sind, wie hier in Figur 6 dargestellt, wird eine Kombinationseinheit KOM eingesetzt, welche die einzelnen Prädiktionsergebnisse auf geeignete Weise zu einem Schätzwert **ŷ**(t) überlagert. Der Kraftregler KS ist bei gängigen Papierwickelvorrichtungen bereits Stand der Technik und dient zum Konstanthalten der eingestellten Kraft Fₛₒₗₗ (t). Im vorgeschlagenen Regler R wird eine Korrekturkraft für die Kraft F'ₛₒₗₗ (t) bestimmt. Der Regler verwendet dabei den Zusammenhang aus Formel 3, der sich hierzu wie folgt darstellen läßt:${\text{δF(n)=NN}}_{\text{1}} \text{(} \hat{\text{y}} {\text{(n))-NN}}_{\text{1}} {\text{(y}}_{\text{soll}} \text{(n))}$${\text{F}}_{\text{soll}} {\text{(n)=F'}}_{\text{soll}} \text{(n)+δF(n)}$

Im Falle eines linearen Zusammenhangs gilt für die Korrektur beispielsweise:$\text{δF(n)=} \frac{\hat{\text{y}} {\text{(n)-y}}_{\text{soll}} \text{(n)}}{{\text{a}}_{\text{1}}}$

Die Bahnzugkorrektur, bzw. die Korrektur der Linienkraft als Einflußkraft, kompensiert die beobachteten Schwankungen in der Aufrollkurve, weil bei einem zunehmenden Wert der Aufrollagendicke der Bahnzug erhöht, und bei abnehmender Aufrollagendicke im Vergleich zum Sollwert der Bahnzug reduziert wird. Wegen der mechanischen Eigenschaften des Papieres, d. h. prozeßbedingt, darf die Bahnzugkorrektur bestimmte Werte nicht über- bzw. unterschreiten. Aus diesem Grund ist bevorzugt eine Begrenzung vorzusehen, die beispielsweise durch Hardlimits gemäß: oder auch durch Softlimits, die durch eine differenzierbare Begrenzungsfunktion gekennzeichnet sind, beispielsweise basierend auf der arctan-Funktion, realisiert werden. Bei komplizierteren Zusammenhängen ist auch die Verwendung eines neuronalen Netzes als Limiter denkbar.

Gemäß der vorliegenden Anordnung wird also eine Sollpapierwickelkenngröße durch eine prädizierte Papierwickelkenngröße korrigiert und in dem Regler R, der die Abhängigkeit der Einflußkraft von der Papierwickelkenngröße regelt, wird eine Sollkorrekturkraft erzeugt, die der Regeldifferenz aus prädizierter aktueller Papierwickelkenngröße und Sollpapierwickelkenngröße entspricht. Mit dieser Korrekturkraft wird der Kraftregelung KS, welche die Einflußkraft der Wickelvorrichtung WV regelt, eine korrigierte Sollkraft Fₛₒₗₗ (t) vorgegeben, um die Papierwickelkenngröße an den einzelnen Aufwickelstationen, bzw. zweiten Papierwickeln S1 bis S11 zu regeln. Fallweise können auch mehr oder weniger Aufwickelstationen an der Wickelvorrichtung vorgesehen sein. Es müssen ebenfalls nicht für jede Wickelvorrichtung Prädiktoren vorgesehen sein, sondern es können fallweise nur die Meßwerte solcher Aufwikkelstationen aufgenommen und zu einer Schätzgröße prädiziert werden, von denen bekannt ist, daß sie sich am oberen, bzw. am unteren Ende der Streuung der Qualitätsparameter des Wikkelprozesses befinden. D. h. es wird vorzugsweise eine besonders gute, bzw. eine besonders schlechte Station ausgewählt. Wie erkannt werden kann, wird bei dieser Wickelvorrichtung in Figur 6, die Einflußkraft für alle Aufwickelstationen gleich geregelt. Es sind jedoch auch Fälle denkbar, in denen die Einflußkräfte je Wickelstation separat geregelt werden können. Bei solchen Anordnungen kann die Regelanordnung aus Figur 5 Verwendung finden. Es soll nochmals betont werden, daß hier sowohl als Einflußkraft die Linienkraft, als auch die Bahnzugkraft zur Regelung der Wickelvorrichtung herangezogen werden kann.

Figur 5 zeigt die Regelung der Linienkraft bei einer Wickelvorrichtung. Wie zuvor bei der Beschreibung von Figur 6 erläutert wurde, kann jedoch ohne Beschränkung der Erfindung auch die Bahnzugkraft in entsprechender Weise geregelt werden, sofern die Bahnzugkräfte einzelner Wickelstationen F1 bis F11 separat regelbar sind. Die Darstellung in Figur 5 unterscheidet sich von der in Figur 6 lediglich dadurch, daß anstatt der Bahnzugskraft F eine Linienkraft L eingetragen ist und daß aufwickelrollenspezifische Regler RI bzw. KSI vorgesehen sind. Analog zur bekannten Funktionsweise aus Figur 6 wird durch diesen Regler, bzw. diese Regelanordnung eine vorgegebene Sollpapierwickelkenngröße durch eine, die Vorgabekraft für den Kraftregler KSI beeinflussende Korrekturkraft geregelt, die aus einem prädizierten Schätzwert **ŷ**⁽ⁱ⁾(t) zur Bildung der Regeldifferenz, die dem Regler zugeführt wird, abgeleitet wurde. Mit WVI ist in Figur 5 die individuelle einzelne Wickelvorrichtung bezeichnet. Es ist vorstellbar, daß neben der beschriebenen Regelung der Aufrollagendikke als Papierwickeleinflußgröße durch die Bahnzugkraft eine weitere Verbesserung erzielt werden kann, wenn ebenfalls, oder in Kombination mit der Bahnzugkraft, die Linienkraft geregelt wird. Charakteristisch ist dabei, daß die Sollinienkraft L'ₛₒₗₗ durch den Regler RI beeinflußt und korrigiert wird und daß der an der Wickelvorrichtung bereits vorhandene Kraftregelkreis, der die Einflußkraft L⁽ⁱ⁾(t) regelt ohne Änderung verwendet werden kann, so daß keine Änderung an vorhandenen Papierwickelvorrichtungen erforderlich ist. Diese sind üblicherweise in der Lage eine konstante Einflußkraft während des Wickelvorgangs zu regeln. In analoger Weise wie bei der Regelung mit der Bahnzugkraft als Einflußkraft, wird zunächst die Abhängigkeit der mittleren Aufrollagendicke als Papierwickeleinflußgröße von der Linienkraft als Einflußkraft ermittelt und durch eine lineare Trendgerade approximiert, bzw. der Zusammenhang durch einen Funktionsapproximator gelernt. Der Prädiktor PI wird anhand der bekannten Zusammenhänge aus Abwicklung des Tambours und Aufwicklung der Papierwickel geprägt. D. h. es müssen im Vorfeld ebenfalls Messungen mit unterschiedlichen Kräften vorgenommen werden und in analoger Weise, wie das bei Figur 2 geschehen ist, für die Linienkraft aufgetragen werden.

## Patentansprüche

1. Verfahren zur Vorhersage einer Papierwickelkenngröße einer Papierwickelvorrichtung, mit folgenden Merkmalen:
a) das Papier wird dabei von einer ersten Papierrolle abgewickelt und auf eine zweite Papierrolle (Wi) aufgewickelt;
b) in einem Vorbereitungsschritt wird in Abhängigkeit von mindestens einer zeitabhängigen meßbaren Kenngröße des Wickelvorganges (r) bei bekannter erster Einflußkraft (F, L) mindestens die erste Papierwickelkenngröße (x, h) der ersten und die zweite Papierwickelkenngröße (y) der zweiten Papierrolle bestimmt;
c) anhand der Ergebnisse aus dem Vorbereitungsschritt wird ein Prädiktor (PI) geprägt, der mindestens in Abhängigkeit einer ihm zugeführten ersten und zweiten Papierwickelkenngröße (x, y, h) und der Zeit eine zukünftige zweite Papierwickelkenngröße (y) prädiziert;

2. Verfahren zur Regelung einer Papierwickelkenngröße einer Papierwickelvorrichtung über eine die Papierwickelkenngröße beeinflussende Einflußkraft, mit folgenden Merkmalen:
a) das Papier wird dabei von einer ersten Papierrolle abgewickelt und unter Einwirkung der Einflußkraft (F, L) auf eine zweite Papierrolle (Wi) aufgewickelt;
b) in einem ersten Vorbereitungsschritt wird in Abhängigkeit von mindestens einer zeitabhängigen meßbaren Kenngröße des Wickelvorganges (r) bei konstanter erster Einflußkraft (F, L) mindestens die erste Papierwickelkenngröße (x, h) der ersten und die zweite Papierwickelkenngröße zweiten Papierrolle (y) bestimmt;
c) in einem zweiten Vorbereitungsschritt wird in Abhängigkeit von mindestens der meßbaren Kenngröße des Wickelvorganges (r) bei bekanter zweiter Einflußkraft (F, L) mindestens die zweite Papierwickelkenngröße (y), sowie die Zeitdauer für den Bestimmungsvorgang als Bestimmungszeit (Tₜ) bestimmt;
d) anhand der Ergebnisse aus dem ersten Vorbereitungsschritt wird ein Prädiktor (PI) geprägt, der mindestens in Abhängigkeit einer ihm zugeführten zweiten Papierwickelkenngröße (y) und der Zeit mindestens eine zukünftige zweite Papierwickelkenngröße (y) prädiziert;
e) anhand mindestens der Ergebnisse aus dem ersten und zweiten Vorbereitungsschritt wird ein Regler (R) geprägt, der in Abhängigkeit der ihm zugeführten Papierwickelkenngröße (y) eine dieser Papierwickelkenngröße zugehörige Einflußkraft (F, L) regelt;
f) beim Regelvorgang wird dem Regler eine soll-zweite-Papierwickelkenngröße (yₛₒₗₗ )zugeführt, mindestens die zweite Papierwickelkenngröße (y) wird an der Papierwickelvorrichtung als aktuelle Papierwickelkenngröße (y) bestimmt, die Papierwickelkenngröße wird mit der Bestimmungszeit (Tₜ) und der aktuellen Papierwickelkenngröße (y) vom Prädiktor als prädizierte Papierwickelkenngröße prädiziert und daraus mit der soll-zweite-Papierwickelkenngröße wird eine Regeldifferenz gebildet, die dem Regler (R) zur Regelung der Einflußkraft (F, L) zugeführt wird.

3. Verfahren nach einem der vorangehenden Ansprüche, bei dem das Papier beim Wickeln in Bahnen geschnitten und auf mindestens zwei zweite Papierrollen (Wi) aufgewickelt wird.

4. Verfahren nach Anspruch 2 und 3, bei dem die Ergebnisse der Prädiktoren (PI) zu einer gemeinsamen Papierwickelkenngröße (**ŷ**)verarbeitet werden.

5. Verfahren nach einem der vorangehenden Ansprüche, bei dem als Papierwickelkenngröße die Lagendicke des Papiers und/oder als meßbare Kenngröße die Winkelgeschwindigkeit einer Papierrolle und oder der Radius (r) einer Papierrolle und/oder als Prädiktor (PI) ein neuronales Netz verwendet wird.

6. Verfahren nach einem der Ansprüche 2 bis 5, bei dem als Einflußkraft die Linienkraft (L) und/oder die Bahnzugkraft (F) geregelt wird.

7. Anordnung zur Vorhersage einer Papierwickelkenngröße einer Papierwickelvorrichtung, mit folgenden Merkmalen:
a) sie weist eine erste und mindestens eine zweite Papierrolle (Wi) auf, wobei das Papier von der ersten Papierrolle abgewickelt und auf die zweite Papierrolle aufgewickelt wird;
b) sie weist mindestens ein Prädiktionsmittel (PI) auf das anhand der Ergebnisse aus einem Vorbereitungsschritt geprägt wurde, wozu in Abhängigkeit von mindestens einer zeitabhängigen meßbaren Kenngröße (r) des Wickelvorganges mindestens die erste Papierwickelkenngröße (x, h) der ersten und die zweite Papierwickelkenngröße zweiten Papierrolle (y) bestimmt wurde und das mindestens in Abhängigkeit einer ihm zugeführten ersten und zweiten Papierwikkelkenngröße (x, y, h) und der Zeit eine zukünftige zweite Papierwickelkenngröße (y) prädiziert;
c) sie weist Bestimmungsmittel (WV) zur Bestimmung der Papierwickelkenngröße aus der meßbaren Kenngröße auf;
d) sie weist Meßmittel (SI) zum messen der Kenngröße auf.

8. Anordnung zur Regelung einer Papierwickelkenngröße einer Papierwickelvorrichtung über eine die Papierwickelkenngröße beeinflussende Einflußkraft, mit folgenden Merkmalen:
a) sie weist eine erste und mindestens eine zweite Papierrolle (Wi) auf, wobei das Papier von der ersten Papierrolle abgewickelt und unter Einwirkung der Einflußkraft (F, L) auf die zweite Papierrolle aufgewickelt wird;
b) sie weist mindestens ein Prädiktionsmittel (PI) auf, das anhand der Ergebnisse aus einem ersten Vorbereitungsschritt geprägt wurde, wozu in Abhängigkeit von mindestens einer zeitabhängigen meßbaren Kenngröße (r) des Wickelvorganges bei bekannter erster Einflußkraft (F, L) mindestens die erste Papierwickelkenngröße (x , h) der ersten und die zweite Papierwickelkenngröße (y) zweiten Papierrolle (Wi) bestimmt wurde und das mindestens in Abhängigkeit einer bestimmten und ihm zugeführten ersten und zweiten Papierwickelkenngröße (x, h, y) und einer Bestimmungszeit (Tₜ) eine zukünftige zweite Papierwickelkenngröße (y) prädiziert;
c) sie weist Bestimmungsmittel (Tₜ) zur Bestimmung der Papierwickelkenngröße (y) aus der meßbaren Kenngröße (r) innerhalb der Bestimmungszeit (Tₜ) auf;
d) sie weist Meßmittel (SI) zum messen der Kenngröße auf; und
e) sie weist einen Regler (R) auf, der anhand mindestens der Ergebnisse aus dem ersten und zweiten Vorbereitungsschritt geprägt wurde, wozu in Abhängigkeit von mindestens der meßbaren Kenngröße (r) des Wickelvorganges bei bekanter zweiter Einflußkraft (F, L) mindestens die zweite Papierwickelkenngröße (y), sowie die Zeitdauer für den Bestimmungsvorgang (Tₜ) als Bestimmungszeit bestimmt wurde, der in Abhängigkeit der ihm zugeführten Papierwickelkenngröße (y) eine dieser Papierwickelkenngröße zugehörige Einflußkraft (F, L) regelt, wobei beim Regelvorgang eine sollzweite-Papierwickelkenngröße (yₛₒₗₗ) vorgegeben wird, mindestens die zweite Papierwickelkenngröße (y) an der Papierwickelvorrichtung (WV) als aktuelle Papierwickelkenngröße (y) durch die Bestimmungsmittel (Tₜ) bestimmt wird, die Papierwickelkenngröße (y) mit der Bestimmungszeit (Tₜ) und der aktuellen Papierwickelkenngröße (y) vom Prädiktor (PI) als prädizierte Papierwickelkenngröße (y) prädiziert wird und daraus mit der soll-zweite-Papierwickelkenngröße eine yₛₒₗₗ) Regeldifferenz gebildet wird, die dem Regler (R) zur Regelung der Einflußkraft (F, L) zugeführt wird.

9. Anordnung nach Anspruch 7 oder 8, bei der mindestens als Prädiktor (PI) ein neuronales Netz vorhanden ist.

10. Anordnung nach Anspruch 8, bei der als Regler (R) ein PID-Regler vorhanden ist.

## Claims

1. Method of predicting a paper winding characteristic variable in a paper winding device, having the following features:
a) the paper is unwound from a first paper reel and wound onto a second paper reel (Wi);
b) in a preparatory step, depending on at least one measurable time-dependent characteristic variable of the winding operation (r) at a known first influencing force (F, L), at least the first paper winding characteristic variable (x, h) of the first paper reel and the second paper winding characteristic variable (y) of the second paper reel are determined;
c) the results of the preparatory step are used to set a predictor (PI) which, at least as a function of a first and second paper winding characteristic variable (x, y, h) fed to it, and the time, predicts a future second paper winding characteristic variable (y).

2. Method of regulating a paper winding characteristic variable in a paper winding device via an influencing force which influences the paper winding characteristic variable, having the following features:
a) the paper is unwound from a first paper reel and wound onto a second paper reel (Wi) under the influence of the influencing force (F, L);
b) in a first preparatory step, depending on at least one measurable time-dependent characteristic variable of the winding operation (r) at a constant first influencing force (F, L), at least the first paper winding characteristic variable (x, h) of the first paper reel and the second paper winding characteristic variable (y) of the second paper reel are determined;
c) in a second preparatory step, depending on at least the measurable characteristic variable of the winding operation (r) at a known second influencing force (F, L), at least the second paper winding characteristic variable (y) and the time duration for the determination operation, as the determination time (Tₜ), are determined;
d) the results from the first preparatory step are used to set a predictor (PI) which predicts at least one future second paper winding characteristic variable (y) at least as a function of a second paper winding characteristic variable (y) fed to it, and the time;
e) at least the results from the first and second preparatory steps are used to set a controller (R) which, as a function of the paper winding characteristic variable (y) fed to it, regulates an influencing force (F, L) associated with this paper winding characteristic variable;
f) during the control operation, the controller is fed a desired second paper winding characteristic variable (y_{des}), at least the second paper winding characteristic variable(y) is determined on the paper winding device as the actual paper winding characteristic variable (y), the paper winding characteristic variable is predicted by the predictor, using the determination time (Tₜ) and the actual paper winding characteristic variable (y), as a predicted paper winding characteristic variable, and the latter is used together with the desired second paper winding characteristic variable to form a control difference which is fed to the controller (R) in order to regulate the influencing force (F, L).

3. Method according to one of the preceding claims, in which the paper is slit into webs as it is wound and is wound up onto at least two second paper reels (Wi).

4. Method according to Claim 2 and 3, in which the results of the predictors (PI) are processed to form a common paper winding characteristic variable (**ŷ**).

5. Method according to one of the preceding claims, in which the paper winding characteristic variable used is the layer thickness of the paper, and/or the measurable characteristic variable used is the angular velocity of a paper reel and/or the radius (r) of a paper reel, and/or the predictor (PI) used is a neural network.

6. Method according to one of Claims 2 to 5, in which the influencing force regulated is the line force (L) and/or the web tension (F).

7. Arrangement for predicting a paper winding characteristic variable in a paper winding device, having the following features:
a) it has a first and at least a second paper reel (Wi), the paper being unwound from the first paper reel and wound up onto the second paper reel;
b) it has at least one prediction means (PI), which has been set using the results from a preparatory step, for which purpose, depending on at least one measurable time-dependent characteristic variable (r) of the winding operation, at least the first paper winding characteristic variable (x, h) of the first paper reel and the second paper winding characteristic variable (y) of the second paper reel have been determined and which, at least as a function of a first and second paper winding characteristic variable (x, y, h) fed to it, and the time, predicts a future second paper winding characteristic variable (y);
c) it has determining means (Tₜ) for determining the paper winding characteristic variable from the measurable characteristic variable;
d) it has measuring means (SI) for measuring the characteristic variable.

8. Arrangement for regulating a paper winding characteristic variable in a paper winding device via an influencing force which influences the paper winding characteristic variable, having the following features;
a) it has a first and at least a second paper reel (Wi), the paper being unwound from the first paper reel and wound up onto the second paper reel under the influence of the influencing force (F, L);
b) it has at least one prediction means (PI), which has been set using the results from a first preparatory step, for which purpose, depending on at least one measurable time-dependent characteristic variable (r) of the winding operation at a known first influencing force (F, L), at least the first paper winding characteristic variable (x, h) of the first paper reel and the second paper winding characteristic variable (y) of the second paper reel (Wi) have been determined and which, at least as a function of a determined first and second paper winding characteristic variable (x, h, y) fed to it and a determination time (Tₜ), predicts a future second paper winding characteristic variable (y);
c) it has determining means (Tₜ) for determining the paper winding characteristic variable (y) from the measurable characteristic variable (r) within the determination time (Tₜ);
d) it has measuring means (SI) for measuring the characteristic variable;
e) it has a controller (R) which has been set using at least the results from the first and second preparatory steps, for which purpose, depending on at least the measurable characteristic variable (r) of the winding operation at a known second influencing force (F, L), at least the second paper winding characteristic variable (y) and the time duration for the determination operation (Tₜ), as the determination time, have been determined, and which, as a function of the paper winding characteristic variable (y) fed to it, regulates an influencing force (F, L) associated with this paper winding characteristic variable, during the regulation operation a desired second paper winding characteristic variable (y_{des}) being predefined, at least the second paper winding characteristic variable (y) being determined on the paper winding device (WV) by the determining means (Tₜ) as an actual paper winding characteristic variable (y), and the paper winding characteristic variable (y) with the determination time (Tₜ) and the actual paper winding characteristic variable (y) being predicted by the predictor (PI) as the predicted paper winding characteristic variable (y) and used, together with the desired second paper winding characteristic variable, to form a control difference (y_{des}) which is fed to the controller (R) to regulate the influencing force (F, L).

9. Arrangement according to Claim 7 or 8, in which there is a neural network, at least as the predictor (PI).

10. Arrangement according to Claim 8, in which there is a PID controller as the controller (R).

## Revendications

1. Procédé pour prédire une caractéristique d'enroulage de papier dans un dispositif d'enroulage de papier, ayant les caractéristiques suivantes:
a) le papier est déroulé par un premier rouleau à papier et enroulé sur un second rouleau à papier (Wi) ;
b) au moins la première caractéristique d'enroulage de papier (x, h) du premier rouleau à papier et la seconde caractéristique d'enroulage de papier (y) de second rouleau à papier sont déterminées dans une étape de préparation en fonction d'au moins une caractéristique, mesurable et dépendante du temps, de l'opération d'enroulage (r) avec une première force d'influence (F, L) connue;
c) un prédicteur (PI) est estampé à l'aide des résultats provenant de l'étape de préparation, ce prédicteur prédictant au moins une seconde caractéristique future d'enroulage de papier (y) au moins en fonction d'une première et d'une seconde caractéristique d'enroulage de papier (x, y, h) qui lui sont amenées et en fonction du temps.

2. Procédé pour réguler une caractéristique d'enroulage de papier dans un dispositif d'enroulage de papier au moyen d'une force d'influence influençant la caractéristique d'enroulage de papier, ayant les caractéristiques suivantes :
a) le papier est déroulé par un premier rouleau à papier et enroulé sur un second rouleau à papier (Wi) sous l'effet d'une force d'influence (F, L) ;
b) au moins la première caractéristique d'enroulage de papier (x, h) du premier rouleau à papier et la seconde caractéristique d'enroulage de papier (y) du second rouleau à papier sont déterminées dans une première étape de préparation en fonction d'au moins une caractéristique, mesurable et dépendante du temps, de l'opération d'enroulage (r) avec une première force d'influence (F, L) constante ;
c) au moins la seconde caractéristique d'enroulage de papier (y) ainsi que la durée de l'opération de détermination sont déterminées comme temps de détermination (Tₜ) dans une seconde étape de préparation en fonction d'au moins la caractéristique mesurable de l'opération d'enroulage (r), avec la seconde force d'influence, (F, L) connue ;
d) un prédicteur (PI) est estampé à l'aide des résultats de la première étape de préparation, ce prédicteur prédictant au moins une seconde caractéristique future d'enroulage de papier (y) au moins en fonction d'une seconde caractéristique d'enroulage de papier (y) qui lui est amenée et en fonction du temps ;
e) un régulateur (R) est estampé à l'aide d'au moins les résultats de la première et de la seconde étape de préparation, ce régulateur régulant, en fonction de la caractéristique d'enroulage de papier (y) qui lui est amenée, une force d'influence (F, L) appartenant à cette caractéristique d'enroulage de papier ;
f) une seconde caractéristique théorique d'enroulage de papier (yₛₒₗₗ) est amenée au régulateur lors de l'opération de régulation, au moins la seconde caractéristique d'enroulage de papier (y) est déterminée sur le dispositif d'enroulage de papier comme caractéristique actuelle d'enroulage de papier (y), la caractéristique d'enroulage de papier est prédite par le prédicteur comme caractéristique prédite d'enroulage de papier (y) à l'aide du temps de détermination (Tₜ) et de la caractéristique actuelle d'enroulage de papier (y) et, à partir de ceci, une différence de régulation est formée à l'aide de la seconde caractéristique théorique d'enroulage de papier, cette différence de régulation étant amenée au régulateur (R) pour la régulation de la force d'influence (F, L).

3. Procédé selon l'une des revendications précédentes, dans lequel le papier est découpé en bandes lors de l'enroulage et est enroulé au moins sur deux seconds rouleaux à papier (Wi).

4. Procédé selon les revendications 2 et 3, dans lequel les résultats des prédicteurs (PI) sont traités en une caractéristique commune d'enroulage de papier (ý).

5. Procédé selon l'une des revendications précédentes, dans lequel l'épaisseur de couche du papier et/ou la vitesse angulaire d'un rouleau à papier utilisé comme caractéristique mesurable et/ou le rayon (r) d'un rouleau à papier et/ou un réseau neuronal est/sont utilisé(es) comme caractéristique d'enroulage de papier.

6. Procédé selon l'une des revendications 2 à 5, dans lequel la force linéaire (L) et/ou la force de traction de la bande (F) est/sont régulée(s) comme force d'influence.

7. Dispositif pour prédire une caractéristique d'enroulage de papier dans un dispositif d'enroulage de papier, ayant les caractéristiques suivantes:
a) il présente un premier et au moins un second rouleau à papier (Wi), le papier étant déroulé par le premier rouleau à papier et enroulé sur le second rouleau à papier ;
b) il présente au moins un moyen de prédiction (PI) qui a été estampé à l'aide des résultats d'une étape de préparation, sur quoi au moins la première caractéristique d'enroulage de papier (x, h) du premier rouleau à papier et la seconde caractéristique d'enroulage de papier du second rouleau à papier (y) ont été déterminées en fonction d'au moins une caractéristique (r), mesurable et dépendante du temps, de l'opération d'enroulage, et qui prédit une seconde caractéristique future d'enroulage de papier (y) au moins en fonction d'une première et d'une seconde caractéristique d'enroulage de papier (x, y, h) qui lui ont été amenées et en fonction du temps ;
c) il présente des moyens de détermination (WV) pour déterminer la caractéristique d'enroulage de papier à partir de la caractéristique mesurable ;
d) il présente des moyens de mesure (SI) pour mesurer la caractéristique.

8. Dispositif pour réguler une caractéristique d'enroulage de papier dans un dispositif d'enroulage de papier au moyen d'une force d'influence influençant la caractéristique d'enroulage de papier, ayant les caractéristiques suivantes :
a) il présente un premier et au moins un second rouleau à papier (Wi), le papier étant déroulé par le premier rouleau à papier et enroulé sur le second rouleau à papier sous l'effet de la force d'influence (F, L) ;
b) il présente au moins un moyen de prédiction (PI) qui a été estampé à l'aide des résultats d'une première étape de préparation, sur quoi au moins la première caractéristique d'enroulage de papier (x, h) du premier rouleau à papier et la seconde caractéristique d'enroulage de papier (y) du second rouleau à papier (Wi) ont été déterminées en fonction d'au moins une caractéristique (r), mesurable et dépendante du temps, de l'opération d'enroulage, avec une première force d'influence (F, L) connue, et qui prédit une seconde caractéristique future d'enroulage de papier (y) au moins en fonction d'une première et d'une seconde caractéristique déterminées d'enroulage de papier (x, h, y) qui lui ont été amenées et en fonction d'un temps de détermination (Tₜ) ;
c) il présente des moyens de détermination (Tₜ) pour déterminer la caractéristique d'enroulage de papier (y) à partir de la caractéristique mesurable (r) pendant le temps de détermination (Tₜ);
d) il présente des moyens de mesure (SI) pour mesurer la caractéristique, et
e) il présente un régulateur (R) qui a été estampé à l'aide d'au moins les résultats de la première et de la seconde étape de préparation, sur quoi au moins la seconde caractéristique d'enroulage de papier (y) ainsi que la durée de l'opération de détermination (Tₜ) déterminée comme temps de détermination ont été déterminées en fonction d'au moins la caractéristique (r) mesurable de l'opération d'enroulage, avec la seconde force d'influence (F, L) connue, qui, en fonction de la caractéristique d'enroulage de papier (y) qui lui a été amenée, régule une force d'influence (F, L) appartenant à cette caractéristique d'enroulage de papier, une seconde caractéristique théorique d'enroulage de papier (yₛₒₗₗ) étant prédéfinie lors de l'opération de régulation, au moins la seconde caractéristique d'enroulage de papier (y) étant déterminée sur le dispositif d'enroulage de papier (WV) comme caractéristique actuelle d'enroulage de papier (y) par les moyens de détermination (Tₜ), la caractéristique d'enroulage de papier (y) étant prédictée par le prédicteur (PI) comme caractéristique prédite d'enroulage de papier (y) à l'aide du temps de détermination (Tₜ) et de la caractéristique actuelle d'enroulage de papier (y) et une différence de régulation étant formée à partir de ceci à l'aide de la seconde caractéristique théorique d'enroulage de papier (yₛₒₗₗ), cette différence de régulation étant amenée au régulateur (R) pour réguler la force d'influence (F, L).

9. Dispositif selon la revendication 7 ou 8, dans lequel au moins un réseau neuronal est disponible comme prédicteur (PI).

10. Dispositif selon la revendication 8, dans lequel un régulateur proportionnel et intégral est disponible comme régulateur (R).
